# EUROPÄISCHE PATENTSCHRIFT

(11) **EP 0 560 812 B1**
(45) Veröffentlichungstag und Bekanntmachung des Hinweises auf die Patenterteilung: **10.05.1995**
(21) Anmeldenummer: 91920515.3
(22) Anmeldetag: 27.11.1991
(51) Int. Cl.: F01L 1/26

(54) **EINRICHTUNG ZUR GLEICHZEITIGEN BETÄTIGUNG ZWEIER GASWECHSELVENTILE EINER BRENNKRAFTMASCHINE**
DEVICE FOR THE SIMULTANEOUS OPERATION OF TWO CYLINDER HEAD VALVES IN AN INTERNAL COMBUSTION ENGINE
INSTALLATION POUR L'ACTIONNEMENT SIMULTANE DE DEUX SOUPAPES DE CYLINDRE D'UN MOTEUR A COMBUSTION INTERNE

(30) Priorität: 08.12.1990 DE 4039256
(43) Veröffentlichungstag der Anmeldung: 22.09.1993
(73) Patentinhaber: INA Wälzlager Schaeffler KG, 91063 Herzogenaurach (DE)
(72) Erfinder: SPEIL, Walter, D-8070 Ingolstadt (DE)
(86) Internationale Anmeldenummer: EP9102245
(87) Internationale Veröffentlichungsnummer: WO9210650

(56) Entgegenhaltungen:
- DE-A- 2 941 495
- FR-A- 484 035
- FR-A- 495 639
- FR-A- 555 853
- US-A- 4 924 821

## Beschreibung

Die Erfindung betrifft eine Einrichtung zur gleichzeitigen Betätigung zweier Gaswechselventile einer Brennkraftmaschine, bestehend aus einer balkenförmigen, über zumindest eine Säule geführten Brücke, die in ihren Endbereichen Spielausgleichselemente aufweist, welche mit Ventilschaftenden der Gaswechselventile in Kontakt stehen, wobei die Brücke über die Säule im Zylinderkopf der Brennkraftmaschine parallel zu den Achsen der Gaswechselventile geführt ist und in ihrer Mitte zwischen den beiden Spielausgleichselementen eine drehbar gelagerte Rolle aufweist, gegen die ein Steuernocken unmittelbar anläuft.

Eine derartige Einrichtung ist aus der FR-A-484 035 vorbekannt. Diese gattungsgemäße Einrichtung besteht ebenfalls aus einer balkenförmigen Brücke zur gleichzeitigen Betätigung zweier Gaswechselventile. In der Mitte der Brücke ist eine dieselbe in Richtung der Nockenwelle überragende Rolle gelagert, gegen die ein Steuernocken anläuft. Mit einer teleskopartigen Führung, welche sich in einer vom Steuernocken abgewandten Richtung erstreckt und hohlzylindrisch ausgebildet ist, wird die Brücke parallel zur Längsachse der Gaswechselventile geführt. Zur Ventilspieleinstellung, hier allerdings nur zwischen der Rolle und dem Grundkreis des Steuernockens, sind die Ventilschaftenden mit einem Gewinde versehen. Dieses Gewinde ist in der Brücke im Bereich von endseitigen Klemmbacken vorgesehen. Zum Zwecke des Einstellens des Ventilspiels muß man diese Klemmbacken während des Stillstandes der Brennkraftmaschine aufwendig lösen und den Ventilschaft gegenüber der Brücke verdrehen.

Von Nachteil bei dieser Lösung ist es weiterhin, daß einerseits kein selbsttätiger Ventilspielausgleich realisiert ist und andererseits der Zylinderkopf zur teleskopartigen Führung der Brücke relativ kompliziert ausgebildet ist. Des weiteren wird durch die die Brücke überragende Rolle und den nabenartigen Ansatz relativ viel Bauraum benötigt.

Bei einer weiteren derartigen Einrichtung, wie sie aus der US-A-49 24 821 vorbekannt ist, betätigt ein Kipphebel über eine Brücke gleichzeitig zwei Gaswechselventile. Ein kugelförmiges Endstück des Kipphebels sitzt in einer mittig in der Brücke angeordneten kalottenförmigen Aufnahme. In den Endbereichen der Brücke sind hydraulisch wirkende Mittel zum Einstellen des Ventilspiels vorgesehen. Zum einen erweist sich ein derartiger Ventiltrieb über Kipphebel hinsichtlich seiner Teilezahl und Steifigkeit als ungünstig. Andererseits wird wiederum relativ viel Bauraum benötigt. Es ist weiterhin eine zusätzliche Schraube zum Einstellen des Kipphebels in Bezug auf die Brücke vorgesehen. Von Nachteil ist es ebenfalls, daß aufwendige Maßnahmen zur Ölzuführung zu den hydraulisch wirkenden Spielausgleichselementen über eine Längsbohrung im Kipphebel und die obengenannte Einstellschraube erforderlich sind.

Der Erfindung liegt daher die Aufgabe zugrunde, eine Einrichtung zur gleichzeitigen Betätigung zweier Gaswechselventile zu schaffen, bei der die aufgezeigten Nachteile beseitigt sind und insbesondere das Ventilspiel selbsttätig und mit einfachen Mitteln unter Inanspruchnahme eines geringen Bauraumes ausgeglichen wird.

Erfindungsgemäß wird diese Aufgabe nach dem Kennzeichnungsteil des Anspruches 1 dadurch gelöst, daß ein zwischen der Brücke und den Ventilschaftenden der Gaswechselventile auftretendes Ventilspiel über selbsttätig hydraulisch wirkende Spielausgleichselemente ausgeglichen wird, wobei in wenigstens einer Säule eine mit ihrem unteren Ende in einen Ölkanal des Zylinderkopfes mündende Bohrung vorgesehen ist und die Bohrung mit wenigstens einer Querbohrung zur Ölzufuhr zu den Spielausgleichselementen versehen ist. Aufgrund dieser Ausbildung entfällt das mechanische Einstellen des Ventilspiels während der gesamten Betriebsdauer der Brennkraftmaschine. Die hier beschriebene Ölzuführung läßt sich mit einfachen und kostengünstigen Mitteln an bereits ausgeführten Zylinderköpfen realisieren, wobei die Säulen gleichzeitig eine exakt parallele Führung der Brücke zu den Achsen der Gaswechselventile ermöglichen. Des weiteren wird relativ wenig Bauraum gegenüber dem bekannten Stand der Technik benötigt, wobei gleichzeitig die bewegten Teile reduziert sind und eine ausreichende Steifigkeit des Ventiltriebes garantiert ist. Die Brücke ist bei dieser Ausgestaltung vorteilhaft aus einem Leichtbauwerkstoff wie Aluminium, Kunstoff oder faserverstärktem Kunststoff gebildet, kann jedoch auch aus massivem Stahl oder einem Verbund aus Blechpreßteilen bestehen.

Aus Anspruch 2 geht hervor, daß die Rolle so angeordnet ist, daß sie die Außenkontur der Brücke in Richtung auf den Steuernocken nicht überragt. Durch diese Maßnahme ist die Bauhöhe der Brennkraftmaschine insgesamt günstig beeinflußt.

In Weiterbildung der Erfindung geht es aus Anspruch 3 hervor, daß wenigstens eine der Säulen einen kreisförmigen Querschnitt hat und wenigstens eine der Säulen als Verdrehsicherung eine Anflachung aufweist. Dabei ist es kostengünstig und fertigungstechnisch einfach, solches Material wie Stangenmaterial zu verwenden.

Gemäß Anspruch 4 ist es vorgesehen, daß die Brücke einstückig mit wenigstens einer der Säulen verbunden ist und in Bohrungen des Zylinderkopfes eingreift. Diese Variante erweist sich bezüglich der Zahl der Einzelteile als besonders günstig.

Nach Anspruch 5 ist es vorgesehen, daß in der Brücke nutförmige Aussparungen zur Aufnahme der Endbereiche des zur Lagerung der Rolle dienenden Bolzens vorgesehen sind. Diese Ausbildung läßt sich fertigungstechnisch einfach realisieren. Dabei kann der Bolzen, wie in Anspruch 6 dargelegt, auch eine Sicherung gegen Verdrehen durch eine Verstemmung in der Brücke erfahren. Diese Variante erweist sich hinsichtlich des Material- und Montageaufwandes als günstig. Nach Anspruch 7 ist es auch möglich, die Endbereiche des Bolzens, welche in einer Aussparung liegen, durch ein die Aussparung verschließendes komplementäres Teil zu sichern. Hier entfällt der Fertigungsauwand für das obengenannte Verstemmen.

Anspruch 8 sieht eine Befestigung der Endbereiche des Bolzens in separat in die Brücke eingelegten Lagerelementen vor. Hier ist es möglich, das Lagerelement mit den Endbereichen zuerst zu verbinden und anschließend gemeinsam in die Brücke einzulegen.

Der Anspruch 9 beschreibt die Führung der Brücke direkt in einer Aussparung des Zylinderkopfes. Wird dieser nun so ausgebildet, daß er die Brücke zumindest in einem Teilbereich ihrer Außenmantelfläche umschließt und zu dieser eine komplementäre Form aufweist, kann auf die separaten Säulen zur Führung der Brücke verzichtet werden.

In den Zeichnungen sind Ausführungsbeispiele der Erfindung dargestellt. Es zeigen:
- Fig. 1: einen Längsschnitt durch eine erfindungsgemäße Einrichtung,
- Fig. 2: einen Schnitt nach der Linie II-II der Figur 1,
- Fig. 3: eine Draufsicht in Richtung des Pfeiles III der Figur 1,
- Fig. 4: einen Schnitt durch zwei nebeneinander angeordnete erfindungsgemäße Einrichtungen,
- Fig. 5: eine Draufsicht in Richtung des Pfeiles V der Figur 4,
- Fig. 6: eine Draufsicht auf eine gegenüber den vorherigen Ausführungen abgeänderte Art der Führung der Brücke,
- Fig. 7: einen Querschnitt durch die Brücke mit einer Variante der Lagerung des Bolzens,
- Fig. 8: den Querschnitt nach Figur 7 mit einer zweiten Variante der Lagerung des Bolzens,
- Fig. 9: den Querschnitt nach Figur 7 mit einer weiteren Variante der Lagerung des Bolzens,
- Fig. 10: den Querschnitt nach Figur 7 mit einer Variante der Lagerung des Bolzens in einem separaten Halteteil,
- Fig.11-14: einen Längsschnitt durch eine vergrößert dargestellte Brücke mit verschiedenen Ausführungen des Halteteiles,
- Fig. 15: eine Draufsicht auf die Brücke 6,
- Fig.16-17: einen Teilschnitt nach Linie XVI, XVII-XVI, XVII der Figur 15 mit Möglichkeiten der Führung des Spielausgleichselementes in der Brücke und
- Fig.18-20: weitere Querschnitte durch die Brücke.

In **Figur 1** ist eine Einrichtung im Längsschnitt dargestellt, bei der in einem Zylinderkopf 1 zwei nebeneinander angeordnete Gaswechselventile 2, die in herkömmlicher Weise in Ventilführungen 3 gleitend gelagert sind, durch Ventilfedern 4 in geschlossener Position gehalten werden. Diese beiden Gaswechselventile 2 werden dadurch gleichzeitig betätigt, daß gegen ihre Ventilschaftenden beispielsweise hydraulische Spielausgleichselemente 5 anliegen, die in entgegengesetzten Enden einer balkenförmigen Brücke 6 längsverschieblich angeordnet sind. In Figur 1 ist das rechte Spielausgleichselement im Schnitt dargestellt. Da es für die Erfindung nicht auf den inneren Aufbau dieser an sich bekannten Spielausgleichselemente ankommt, erübrigt sich eine Beschreibung im Detail. In der Mitte der Brücke 6 ist auf einem Bolzen 7 eine Rolle 8 unter Zwischenschaltung von zylindrischen Wälzkörpern 9 drehbar gelagert, gegen die ein Steuernocken 10 einer Nockenwelle 11 anläuft, die ihrerseits in bekannter Weise auf dem Zylinderkopf gelagert ist.

Während der Phase, in welcher die Gaswechselventile geschlossen sind und der Steuernocken 10 mit seinem Grundkreis gegen die Rolle 8 anläuft, werden die hydraulischen Spielausgleichselemente eventuell vorhandenes Spiel ausgleichen. Wenn der Steuernocken 10 auf die Rolle 8 aufläuft, wird die Brücke 6 gleichmäßig nach unten bewegt werden und gleichzeitig die beiden Gaswechselventile 2 um jeweils denselben Betrag öffnen. Voraussetzung dafür ist, daß die Brücke 6 exakt parallel zu den Achsen der Gaswechselventile 2 geführt ist.

Wie der **Figur 1** ebenfalls zu entnehmen ist, ist die Brücke 6 in ihrer die Rolle 8 umgebenden und dem Steuernocken 10 zugewandten Außenfläche 11 a wannenförmig ausgebildet. Diese Ausbildung ist als Ölreservoir zur besseren Schmierung der Rolle 8 mit dem Bolzen 7 sowie den Wälzkörpern 9 vorgesehen. Der Bolzen 7 ist dabei mit seinen beiden axialen Endbereichen 11 b in einer Aufnahme 11 c der Brücke 6 befestigt. Weitere Ausführungsformen der Befestigung sind nachfolgenden Figurenbeschreibungen entnehmbar. Diese Aufnahme 11 c kann auch aus separat eingestemmten und nicht näher bezeichneten Haltesegmenten bestehen. Einige Möglichkeiten der Lagerung des Bolzens 7 für die Rolle 8 zeigen die Figuren 7 bis 9.

Die Führung der Brücke 6 ist aus den **Figuren 2 und 3** ersichtlich. Sie erfolgt mittels zweier Säulen. Die Säule 12, die als einseitig geschlossene Hohlsäule ausgebildet ist, ist mit ihrem unteren Ende im Zylinderkopf 1 befestigt. Sie greift in eine durchgehende Längsbohrung 13 der Brücke 6 ein. Auf der gegenüberliegenden Seite der Brücke 6 weist diese einen Längsschlitz 14 auf, in den eine zweite Säule 15 eingreift, die an ihrem unteren Ende ebenfalls mit dem Zylinderkopf 1 verbunden ist. Durch diese beiden Säulen 12 und 15 ist eine einwandfreie parallele Führung der Brücke 6 gewährleistet. Als vorteilhaft zur Befestigung der Säulen 12 und 15 an einem benachbarten Teil erweist es sich, diese durch Einpressen oder mittels eines Einschraubgewindes dort zu befestigen.

Eine andere Variante sieht vor, die Säulen 12 und 15 in der Brücke 6 zu befestigen und in Bohrungen 15 a des Zylinderkopfes 1 zu führen.

Denkbar sind auch Kombinationen der in diesem Absatz genannten Befestigungsarten zur Führung der Brücke 6.

Die hohl ausgebildete Säule 12 dient gleichzeitig zur Zuführung von Öl aus dem Motorölkreislauf zu den hydraulischen Spielausgleichselementen 5. Zu diesem Zweck mündet in ihr unteres Ende ein Ölkanal 16, durch den Motoröl zugeführt wird. Das Öl steigt in der Bohrung 20 der Säule 12 nach oben und gelangt über Querbohrungen 17 und Verteilerbohrungen 18 in der Brücke 6 zu den beiden hydraulischen Spielausgleichselementen 5.

In den **Figuren 4 und 5** ist eine Ausführung dargestellt, bei der zwei nebeneinander arbeitende Brücken 6 in gleicher Weise wie in den vorhergehenden Figuren geführt sind. Dabei ist jedoch nur eine einzige Säule 15 erforderlich, die zur Führung beider Brücken 6 herangezogen werden kann. Im übrigen stimmt die Art der Führung mit der nach den Figuren 2 und 3 völlig überein, so daß sich eine gesonderte Beschreibung hierzu erübrigt. Die Anordnung der hydraulischen Spielausgleichselemente und damit auch der Gaswechselventile in Bezug auf die Anordnung der Nockenwelle ist jedoch in diesem Falle unterschiedlich zu der vorher gezeigten. Während bei der Ausführung nach den Figuren 1 bis 3 eine gedachte Verbindungslinie zwischen den beiden gemeinsam betätigten Gaswechselventilen 2 parallel zur Nockenwelle 11 verläuft, verläuft diese gedachte Linie bei der Ausführung nach den Figuren 4 und 5 rechtwinklig zur Achse der Nockenwelle 11. Eine solche Anordnung hat den Vorteil, daß die Ein- und Auslaßventile eines Zylinders einer Brennkraftmaschine durch eine gemeinsame Nockenwelle betätigt werden können.

In **Figur 6** ist eine Draufsicht auf eine Brücke 6 dargestellt, die einander gegenüberliegende, zueinander in einem rechten Winkel geneigte Prismenflächen 19 aufweist, welche mit entsprechenden Gegenflächen des Zylinderkopfes 1 zusammenwirken und damit eine exakte Führung der Brücke 6 gewährleisten.

Nach **Figur 7** ist es vorgesehen, den Bolzen 7 mit seinen Endbereichen 11 b in einer nutförmigen Aussparung 21 der Brücke 6 aufzunehmen, wobei der Nutgrund 22 halbkreisförmig ausgebildet ist. Die Breite der nutförmigen Aussparung wird zweckmäßigerweise so gewählt, daß sie in etwa dem Durchmesser des Bolzens entspricht. Sie könnte jedoch auch geringfügig kleiner sein, um somit eine Pressverbindung zu erzielen.

**Figur 8** zeigt eine Aufnahme der Endbereiche 11 b des Bolzens 7 nach Figur 7, jedoch erfährt hier der Bolzen 7 eine Lagefixierung und eine Sicherung gegen Verdrehen durch eine Verstemmung 23 in der Brücke 6.

Aus **Figur 9** ist eine weitere Lagerung des Bolzens 7 nach Figur 7 erkennbar. Der Bolzen 7 wird jedoch in der Aussparung 21 durch ein Teil 24 gesichert.

Weiterhin können, wie in **Figur 10** erkennbar, die Endbereiche 11b des Bolzens 7 in einem separat in die Brücke 6 eingelegten Halteteil gelagert sein. Dieses Halteteil ist hier als halbkreisförmiges Lagerelement 25, in der eine Bohrung 26 zur Aufnahme des Endbereiches 11 b vorgesehen ist, ausgebildet. Das Lagerelement 25 findet eine Abstützung in einer komplementären Tasche 27 der Brücke 6. Dieses Lagerelement 25 kann auch kastenförmiger oder anderer Geometrie sein.

Wie die **Figur 11** zeigt, ist die Bohrung 26 in der Scheibe 25 exzentrisch angeordnet. Dies kann erforderlich sein, um die Rolle 8 optimal in den für sie freien Bauraum der Brücke 6 zu integrieren.

Die **Figuren 12 und 13** zeigen verschiedene Ausführungsformen des Lagerelementes 25. Dieses kann vorteilhaft mit einem hülsenförmigen Abschnitt 28 versehen sein. Dieser Abschnitt 28 bildet für den Bolzen 7 eine Gleitlagerung. Bei über der Lebensdauer der erfindungsgemäßen Einrichtung auftretendem Verschleiß des Abschnittes 28 ist dieser mit einem neuen Abschnitt 28 einfach austauschbar.

**Figur 14** zeigt eine vorteilhafte Weiterbildung des Lagerelementes (25) nach den Figuren 11 bis 13. Zur axialen Lagefixierung kann dieses über einen umgebogenen Endbereich 29 verfügen. Dieser Endbereich (29) bildet während des Montageprozeßes einen genauen Anschlag für das Lagerelement (25).

Wie den **Figuren 15 bis 17** zu entnehmen ist, kann die Führung für das Spielausgleichselement 5 gleichzeitig als vorzugsweise eingepreßte Aufnahmebüchse 30 zur Lagerung des Bolzens 7 ausgebildet sein. Dabei ist der von dem hier nicht dargestellten Steuernocken 10 abgewandte, offene und ringförmig ausgebildete Bereich 31 der Aufnahmebüchse 30 zur Lagefixierung mit einer Umbördelung 32 versehen, die sich an der Brücke 6 abstützt. **Figur 17** zeigt eine Aufnahmebüchse 30 nach Figur 16, jedoch stützt sich diese mit ihrem geschlossenen axialen Endbereich 33 an einem geschlossen ausgebildeten Teilstück 34 der Brücke 6 ab. Aufgrund dieser, den **Figuren 15 bis 17** entnehmbaren Möglichkeiten der Ausbildung der Aufnahmebüchse 30, benötigt die Längsbohrung 13 zur Aufnahme des Spielausgleichselementes 5 keine nachträgliche Feinbearbeitung während der Fertigung. Die Aufnahmebüchse 30 kann die auftretenden Oberflächenrauhigkeiten und Fertigungstoleranzen in gewissem Umfang ausgleichen.

Die **Figuren 18-20** zeigen Möglichkeiten der Ausbildung der Brücke 6 im Bereich der dem Steuernocken 10 zugewandten Rolle 8. Eine einfache Lösung stellt die in Figur 18 beschriebene dar. Hierbei ist die Rolle 8 im Bereich der Brücke 6 offen ausgebildet. Wird nun, beispielsweise während der Montage, eine Auflagefläche für die Rolle 8 benötigt, ist es möglich, die Brücke 6 im Bereich der Rolle 8 halbkreisförmig, oder wie in Figur 20 aufgezeigt, rechteckförmig auszubilden.

### Bezugszahlen

## Patentansprüche

1. Einrichtung zur gleichzeitigen Betätigung zweier Gaswechselventile (2) einer Brennkraftmaschine, bestehend aus einer balkenförmigen, über zumindest eine Säule (12 oder 15) geführten Brücke (6), die in ihren Endbereichen Spielausgleichselemente (5) aufweist, welche mit Ventilschaftenden der Gaswechselventile in Kontakt stehen, wobei die Brücke (6) über wenigstens eine der Säulen (12 oder 15) im Zylinderkopf (1) der Brennkraftmaschine parallel zu den Achsen der Gaswechselventile (2) geführt ist und in ihrer Mitte zwischen den beiden Spielausgleichselementen (5) eine drehbar gelagerte Rolle (8) aufweist, gegen die ein Steuernocken (10) unmittelbar anläuft, **dadurch gekennzeichnet**, daß ein zwischen der Brücke (6) und den Ventilschaftenden der Gaswechselventile (2) auftretendes Ventilspiel über selbsttätig hydraulisch wirkende Spielausgleichselemente (5) ausgeglichen wird, wobei in wenigstens einer Säule (12 oder 15) eine mit ihrem unteren Ende in einen Ölkanal (16) des Zylinderkopfes (1) mündende Bohrung (20) vorgesehen ist und die Bohrung (20) mit wenigstens einer Querbohrung (17) zur Ölzufuhr zu den Spielausgleichselementen (5) versehen ist.

2. Einrichtung nach Anspruch 1, **dadurch gekennzeichnet**, daß die Rolle (8) so angeordnet ist, daß sie die Außenkontur der Brücke (6) in Richtung auf den Steuernocken (10) nicht überragt.

3. Einrichtung nach Anspruch 1, **dadurch gekennzeichnet**, daß wenigstens eine der Säulen (12 oder 15) einen kreisförmigen Querschnitt hat, und wenigstens eine der Säulen (12 oder 15) als Verdrehsicherung eine Anflachung (38) aufweist.

4. Einrichtung nach Anspruch 1, **dadurch gekennzeichnet**, daß die Brücke (6) einstückig mit wenigstens einer Säule (12 oder 15) verbunden ist und in Bohrungen (15a) des Zylinderkopfes eingreift.

5. Einrichtung nach einem der vorhergehenden Ansprüche, **dadurch ge****kennzeichnet**, daß in der Brücke (6) nutförmige Aussparungen (21) zur Aufnahme der Endbereiche (11b) des zur Lagerung der Rolle (8) dienenden Bolzens (7) vorgesehen sind.

6. Einrichtung nach Anspruch 5, **dadurch gekennzeichnet**, daß eine Lagefixierung und/oder Verdrehsicherung der Endbereiche (11b) des Bolzens (7) durch wenigstens eine Verstemmung (23) der Brücke (6) im Bereich der Aussparung (21) hergestellt ist.

7. Einrichtung nach Anspruch 5, **dadurch gekennzeichnet**, daß eine Lagefixierung und/oder Verdrehsicherung der Endbereiche (11b) des Bolzens (7) durch wenigstens ein zu der Aussparung (21) komplementäres und diese verschließendes Teil (24) vorgesehen ist.

8. Einrichtung nach einem der vorhergehenden Ansprüche, **dadurch ge****kennzeichnet**, daß die Endbereiche (11b) des Bolzens (7) in separaten Lagerelementen (25) gelagert sind, die in der Brücke (6) befestigt sind.

9. Einrichtung nach Anspruch 1, **dadurch gekennzeichnet**, daß die Brücke (6) aus zueinander geneigten Prismenflächen (19) besteht, wobei jede Prismenfläche (19) mit einer entsprechenden Gegenfläche (19a) des Zylinderkopfes zusammenwirkt.

## Claims

1. Device for the simultaneous actuation of two gas exchange valves (2) of an internal combustion engine, comprising a beam-shaped bridge (6) which is guided by at least one column (12 or 15) and whose end regions comprise clearance compensation elements (5) which are in contact with valve stem ends of the gas exchange valves, the bridge (6) being guided in the cylinder head (1), parallel to the axes of the gas exchange valves (2), by at least one of the columns (12 or 15) and comprising at its centre, between the two clearance compensation elements (5), a rotatably mounted roller (8) which is contacted directly by a control cam (10), characterized in that a valve clearance occurring between the bridge (6) and the valve stem ends of the gas exchange valves (2) is compensated by automatically acting hydraulic clearance compensation elements (5), a bore (20) whose lower end opens into an oil duct (16) of the cylinder head (1) being provided in at least one column (12 or 15), and said bore (20) being provided with at least one cross-bore (17) for supplying oil to the clearance compensation elements (5).

2. Device according to claim 1, characterized in that the roller (8) is arranged in such a way that it does not project beyond the outer contour of the bridge (6) towards the control cam (10).

3. Device according to claim 1, characterized in that at least one of the columns (12 or 15) has a circular cross-section, and at least one of the columns (12 or 15) comprises a flattening (38) serving as an anti-rotation device.

4. Device according to claim 1, characterized in that the bridge (6) is made in one piece with at least one of the columns (12 or 15) and engages into bores (15a) of the cylinder head (1).

5. Device according to one of the preceding claims, characterized in that the bridge (6) comprises groove-shaped recesses (21) for lodging the end regions (11b) of the pin (7) which serves to mount the roller (8).

6. Device according to claim 5, characterized in that a positional fixing and/or prevention of rotation of the end regions (11b) of the pin (7) is achieved by at least one swaging (23) of the bridge (6) in the region of the recess (21).

7. Device according to claim 5, characterized in that a positional fixing and/or prevention of rotation of the end regions (11b) of the pin (7) is achieved by means of at least one element (24) which is complementary in shape to the recess (21) and closes the same.

8. Device according to one of the preceding claims, characterized in that the end regions (11b) of the pin (7) are lodged in separate mounting elements (25) which are fixed in the bridge (6).

9. Device according to claim 1, characterized in that the bridge (6) comprises mutually inclined prism surfaces (19) each of which cooperates with a corresponding counter-surface (19a) of the cylinder head.

## Revendications

1. Dispositif d'actionnement simultané de deux soupapes (2) de remplacement des gaz d'un moteur à combustion interne, comprenant un pont (6) en forme de poutre guidé par au moins une colonne (12 ou 15) qui, dans ses régions terminales, comprend des éléments de compensation de jeu (5) qui sont en contact avec des extrémités des tiges des soupapes (2) de remplacement des gaz, le pont (6) étant guidé par au moins l'une (12 ou 15) des colonnes dans la tête de cylindre (1) du moteur à combustion interne parallèlement aux axes des soupapes (2) de remplacement des gaz, ledit pont (6) comprenant à son centre, entre les deux éléments de compensation de jeu (5), un galet (8) monté en rotation et contacté directement par une came de commande (10), caractérisé en ce qu'un jeu qui se produit entre le pont (6) et les extrémités des tiges des soupapes (2) de remplacement des gaz est compensé par des éléments hydrauliques de compensation de jeu (5) à action automatique, il étant prévu dans au moins l'une (12 ou 15) des colonnes, un alésage (20) dont l'extrémité inférieure débouche dans un conduit d'huile (16) de la tête de cylindre (1), cet alésage (20) comprenant, pour le transfert d'huile aux éléments de compensation de jeu (5), au moins un alésage transversal (17).

2. Dispositif selon la revendication1 1, caractérisé en ce que le galet (8) est agenceé de manière à ne pas s'étendre au-delà du contour extérieur du pont (6) vers la came de commande (10).

3. Dispositif selon la revendication 1, caractérisé en ce qu'au moins l'une des colonnes (12 ou 15) possède une section transversale circulaire, et en ce qu'au moins l'une des colonnes (12 ou 15) comprend un aplatissement (38) qui sert de dispositif anti-torsion.

4. Dispositif selon la revendication 1, caractérisé en ce que le pont (6) est réalisé en une seule pièce avec au moins l'une des colonnes (12 ou 15) et s'engage dans des alésages (15a) de la tête de cylindre.

5. Dispositif selon l'une des revendications précédentes, caractérisé en ce que le pont (6) comprend des évidements (21) en forme de rainures pour loger les régions terminales (11b) du goujon (7) qui sert au montage du galet (8).

6. Dispositif selon la revendication 5, caractérisé en ce qu'une fixation de position et/ou une immobilisation en rotation des régions terminales (11b) du goujon (7) est réalisée par au moins un matage (23) dans le pont (6) dans la région de l'évidement (21).

7. Dispositif selon la revendication 5, caractérisé en qu'une fixation de position et/ou une immobilisation en rotation des régions terminales (11b) du goujon (7) est réalisée par au moins une pièce (24) qui a une forme complémentaire à l'évidement (21) et qui ferme celui-ci.

8. Dispositif selon l'une des revendications précédentes, caractérisé en ce que les régions terminales (11b) du goujon (7) sont montées dans des éléments de montage (25) séparés qui sont fixés dans le pont (6).

9. Dispositif selon la revendication 1, caractérisé en ce que le pont (6) comprend des surfaces de prisme (19) qui sont inclinées, l'une par rapport à l'autre, et en ce que chaque surface de prisme (19) coopère avec une contre-surface (19a) correspondante de la tête de cylindre.
